# EUROPÄISCHE PATENTSCHRIFT

(11) **EP 3 813 034 B1**
(45) Veröffentlichungstag und Bekanntmachung des Hinweises auf die Patenterteilung: **17.09.2025**
(21) Anmeldenummer: 19204612.6
(22) Anmeldetag: 22.10.2019
(51) Int. Cl.: G08G 1/096, G08G 1/0967

(54) **VERFAHREN ZUM BESTIMMEN EINES ANGEPASSTEN AKTUELLEN RESTZEITWERTS FÜR EINE ANLAGE**
METHOD FOR DETERMINING AN ADAPTED CURRENT CYCLE TIME VALUE FOR A SYSTEM
PROCÉDÉ DE DÉTERMINATION D'UNE VALEUR DE TEMPS RESTANT ACTUELLE AJUSTÉE POUR UNE INSTALLATION

(43) Veröffentlichungstag der Anmeldung: 28.04.2021
(73) Patentinhaber: Yunex GmbH, 81739 München (DE)
(72) Erfinder: Heesche, Kai, 81539 München (DE); Tokic, Michel, 88069 Tettnang (DE); Depeweg, Stefan, 81673 München (DE); Sterzing, Volkmar, 85579 Neubiberg (DE); Weber, Marc Christian, 80339 München (DE)
(74) Vertreter: Patentanwaltskanzlei WILHELM & BECK

(56) Entgegenhaltungen:
- EP-A1- 3 144 918
- EP-A1- 3 340 204
- EP-A2- 3 438 946
- DE-A1- 102013 204 241

## Beschreibung

### 1. Technisches Gebiet

Die Erfindung betrifft ein Verfahren zum Bestimmen eines angepassten aktuellen Restzeitwerts für eine Anlage. Ferner betrifft die Erfindung ein Computerprogrammprodukt sowie eine entsprechende Bestimmungseinheit.

### 2. Stand der Technik

Restwertprognosen sind aus dem Stand der Technik bekannt._Der Restzeitwert bei den Restwertprognosen ist dabei die Dauer bis zum nächsten Umschaltzeitpunkt einer Anlage. Der Restzeitwert kann auch als Restzeit und die Dauer als verbleibende Zeit betrachtet werden. Die Anlage kann ein beliebiges technisches System sein, wie Lichtsignalanlage.

Bei bekannter und richtiger Restwertprognose kann die Dauer bis zu einem Umschaltzeitpunkt eines technischen Systems linear mit fortschreitender Zeit heruntergezählt werden. Der von den Prognosemodellen ausgegebene Restzweitwert kann jedoch durch unterschiedliche Faktoren signifikant beeinflusst werden, beispielsweise durch statistische Unsicherheiten schwanken. Ferner können unvorhergesehene oder unerwartete Ereignisse auftreten und somit eine neue bzw. geänderte Restwertprognose hervorrufen, die nicht auf der bisherigen Prognoselinie liegt.

Exemplarisch sei im Folgenden die Restwertprognose einer Lichtsignalanlage als Anlage genannt, bei welcher die Dauer eines in der Zukunft liegenden Umschaltzeitpunktes einer Signalgruppe betrachtet wird. Hinsichtlich der Lichtsignalanlage kann beispielsweise eine ÖPNV-Anmeldung oder ein vom Verkehrsteilnehmer getriggerter Detektor den Restwert maßgeblich beeinflussen.

Der Nutzer oder Anwender der Restwertprognose erwartet ein lineares Herunterzählen des Restzeitwerts bis zum Umschaltzeitpunkt. Beim Nutzer kann es sich beispielsweise um einen Autofahrer handeln, der sich auf direkter Strecke zur Ampelanlage befindet. Wünschenswert ist es daher ein als zufällig empfundenes Schwanken der angezeigten Restzeit zu vermeiden und dadurch die Glaubwürdigkeit in das Verhalten des Prognosesystems zu verbessern.

Üblicherweise stellen bekannte Ansätze bislang die Ausgabe eines neuronalen Modells dem Nutzer bereit, wie Umschaltzeitpunkt und Konfidenz. Die Prognose wird jedoch einfach ausgeblendet, sobald ein vorgegebener Konfidenzwert unterschritten wird.

Nachteilig an den bekannten Ansätzen ist jedoch, dass sie die oben genannten Faktoren, wie Ereignisse unzureichend berücksichtigen. Die Restzeitprognosen bringen dadurch ein geringes Maß an Zuverlässigkeit mit sich.

Die Druckschrift EP 3 340 204 A1 betrifft nach Anspruch ein Computersystem zum Bereitstellen von SPaT-Nachrichten an ein Fahrzeug wobei die SPaT-Nachrichten zuverlässige Zeitsteuerungsparameter beinhalten, um den Betrieb des Fahrzeugs zu beeinflussen.

Die vorliegende Erfindung stellt sich daher die objektive technische Aufgabe ein Verfahren zum Bestimmen eines angepassten aktuellen Restzeitwerts für eine Anlage bereitzustellen, welches zuverlässiger und effizienter ist.

### 3. Zusammenfassung der Erfindung

Die oben genannte Aufgabe wird erfindungsgemäß durch ein Verfahren zum Bestimmen eines angepassten aktuellen Restzeitwerts für eine Anlage gelöst, aufweisend die Schritte:
a. Bereitstellen einer Mehrzahl vorheriger Restzeitwerte mit jeweils mindestens einer zugehörigen Konfidenz in einem bestimmten Zeitraum, aufweisend
b. mindestens einen letzten vorherigen Restzeitwert aus der Mehrzahl der vorherigen Restzeitwerte, welcher dem aktuellen Restzeitwert zeitlich in dem bestimmten Zeitraum unmittelbar vorausgeht;
c. Empfangen des aktuellen Restzeitwerts mit mindestens einer aktuellen Konfidenz;
d. Bestimmen des angepassten aktuellen Restzeitwerts auf Basis mindestens eines vorherigen Restzeitwerts der Mehrzahl der vorherigen Restzeitwerte mit den jeweiligen zugehörigen Konfidenzen in Abhängigkeit von der aktuellen Konfidenz; und
e. Durchführen einer Maßnahme durch die Bestimmungseinheit, wobei die Maßnahme ausgewählt ist aus der Gruppe bestehend aus:
   - Ausgeben des angepassten aktuellen Restzeitwerts und/oder zugehöriger Daten auf einer Anzeigeeinheit,
   - Speichern des angepassten aktuellen Restzeitwerts und/oder zugehöriger Daten in einer Speichereinheit, und
   - Übermitteln des angepassten aktuellen Restzeitwerts und/oder zugehöriger Daten an eine Recheneinheit.

Dementsprechend ist die Erfindung auf ein Verfahren zum Bestimmen eines angepassten aktuellen Restzeitwerts für eine Anlage gerichtet. Der Restzeitwert ist die Dauer bis zum nächsten Umschaltzeitpunkt der Anlage, wie weiter oben ausgeführt. Der Restzeitwert kann auch als Restzeit und die Dauer als verbleibende Zeit betrachtet werden. Bei einer Lichtsignalanlage wie Ampel als Anlage wird zum Umschaltzeitpunkt die Ampel von einem Betriebszustand in einen anderen Betriebszustand umgeschaltet, beispielsweise wechselt die Ampel von einem grünen Licht in ein rotes Licht. Mit anderen Worten erfolgt der Signalwechsel in diesem Beispiel zum Umschaltzeitpunkt.

In einem ersten Schritt wird der Eingabedatensatz empfangen. Der Eingabedatensatz kann über eine oder mehrere Schnittstellen durch die unten stehende Bestimmungseinheit empfangen werden, wie Recheneinheit.

Der Eingabedatensatz weist eine Mehrzahl vorheriger Restzeitwerte mit den jeweiligen Konfidenzen in einem bestimmten Zeitraum auf. Mit anderen Worten wird eine Zeitreihe mit bisherigen oder vorherigen bekannten Restzeitwerten betrachtet. Die Zeitreihe weist folglich auch einen ersten Restzeitwert und einen letzten Restzeitwert in dem Zeitraum auf.

Ferner weist der Eingabedatensatz auch einen aktuellen Restzeitwert mit seiner Konfidenz auf. Der aktuelle Restzeitwert wird durch das erfindungsgemäße Verfahren angepasst und als angepasster aktueller Restzeitwert bereitgestellt.

Die Konfidenz ist die Sicherheit oder Wahrscheinlichkeit, dass die Abweichung der prognostizierten Restzeit von der tatsächlichen bzw. wahren Restzeit eine vorgegebene Größe nicht überschreitet. 100% Konfidenz bedeutet, dass die erwartete Abweichung der Restzeitprognose von der tatsächlichen Restzeit immer innerhalb der vorgegebenen Abweichungsintervallgrenzen liegt. Bei einer Konfidenz von 0% können keine Rückschlüsse über die erwartete Abweichung vom tatsächlichen Umschaltzeitpunkt gezogen werden.

Der aktuelle Restzeitwert wird anhand mindestens eines vorherigen Restzeitwerts aus der Mehrzahl der Restzeitwerte mit der zugehörigen Konfidenz in Abhängigkeit von der aktuellen Konfidenz angepasst.

In diesem Schritt kann der letzte vorherige Restzeitwert als direkt vorhergehender Restzeitwert zur Anpassung verwendet werden. Zusätzlich kann auch die weitere Historie implizit über den internen Zustand genutzt werden, beispielsweise wenn innerhalb des Totbandes linear extrapoliert wird. In diesem Fall kann der Startwert dieser Extrapolation weiter in der Vergangenheit liegen, ggf. kann es der erste Wert des aktuellen Umlaufs sein.

Dementsprechend wird, mit anderen Worten, die Historie der vorherigen Restzeitwerte und deren Konfidenzen in Abhängigkeit von der Konfidenz der aktuellen Restzeit ausgewertet. Folglich können alle vorherigen Restzeitwerte oder nur ein Teil davon zur Anpassung verwendet werden.

Das erfindungsgemäße Verfahren verwendet sowohl die prognostizierte Restzeit als auch die Konfidenz der Prognose aus mehreren Zeitschritten, um eine Glättung der aktuellen Prognose zu erreichen. Folglich empfindet ein Nutzer oder Anwender vorteilhafterweise ein gleichmäßiges Herunterzählen des aktuellen Restzeitwerts, welcher er beispielsweise nach der Bestimmung angezeigt bekommen kann. Das Verfahren kann somit auch als Glättungsverfahren bezeichnet werden.

Falls beispielsweise ein diskretes Ereignis eintritt und die Prognose daraufhin ein vorgegebenes Totband verlässt, erfolgt die Bestimmung des angepassten aktuellen Restzeitwerts. Dabei kann das diskrete Ereignis bezugnehmend auf die obige beispielhafte Lichtsignalanlage ein ÖPNV Telegrammeingang oder Detektorimpuls sein. Die Bestimmung kann durch das Ersetzen der kontinuierlichen Prognose durch eine Kombination aus linear extrapolierter bisheriger Prognose und dem Ergebnis der aktualisierten Prognose eines neuronalen Netzwerkes erfolgen.

In einer Ausgestaltung werden die Restzeitwerte und Konfidenzen über mindestens eine Eingabeschnittstelle von einer Recheneinheit oder Speichereinheit empfangen. Diese Ausgestaltung hat sich hinsichtlich eines effizienten und zuverlässigen Zugriffs auf die Daten als besonders vorteilhaft erwiesen. Die Speichereinheit kann dabei als flüchtiges oder nicht-flüchtiges Speichermedium ausgebildet sein, wie beispielsweise Datenbank oder Cloud. Die Recheneinheit kann als beliebige Recheneinheit ausgebildet sein.

In einer weiteren Ausgestaltung sind die Restzeitwerte und Konfidenzen Ausgabewerte eines neuronalen Netzes. Dementsprechend sind die prognostizierte Restzeit und Konfidenz der Restzeitprognose Ausgabe eines neuronalen Netzes, somit von maschinellem Lernen.

In einer weiteren Ausgestaltung weist das Verfahren weiterhin den Schritt auf
- Bereitstellen des aktuellen Restzeitwerts als angepassten aktuellen Restzeitwert, falls die mindestens eine aktuelle Konfidenz des aktuellen Restzeitwerts einen festgelegten maximalen Grenzwert überschreitet;
- Bestimmen des angepassten aktuellen Restwerts durch Extrapolieren des letzten vorherigen Restzeitwerts, falls die mindestens eine aktuelle Konfidenz des aktuellen Restzeitwerts einen festgelegten minimalen Grenzwert unterschreitet,
   und
   Bereitstellen des extrapolierten Restzeitwerts als angepassten aktuellen Restzeitwert; oder
- Bestimmen des angepassten aktuellen Restzeitwerts durch Extrapolieren des letzten vorherigen Restzeitwerts, falls die mindestens eine aktuelle Konfidenz des aktuellen Restzeitwerts einen bestimmten Prozentsatz der vorherigen Konfidenz des letzten vorherigen Restzeitwerts unterschreitet und
Bereitstellen des extrapolierten Restzeitwerts als angepassten aktuellen Restzeitwert.

Dementsprechend wird der aktuelle Restzeitwert bei extrem hoher Konfidenz direkt bereitgestellt ohne Anpassung.

Der letzte Restzeitwert mit akzeptabler Konfidenz wird bei niedriger Konfidenz linear extrapoliert.

Der aktuelle Restzeitwert wird bei akzeptabler Konfidenz
- linear extrapoliert solange der aktuelle Restzeitwert innerhalb eines Totbandes um den extrapolierten Restzeitwert bleibt, wobei die Weite des Totbandes von der Konfidenz der aktuellen und bisherigen Prognosewerte abhängt
- die lineare Extrapolation wird anteilig um die Abweichung von der aktuellen Modellausgabe korrigiert, wobei der Anteil der Korrektur von den Konfidenzen der Prognosewerte abhängt.

In einer weiteren Ausgestaltung umfasst das Extrapolieren das lineare Herunterzählen einer vorbestimmten Zykluszeit der Anlage durch eine Zähleinheit. Dementsprechend kann der aktuelle Restzeitwert um Sekunden, Minuten oder sonstige Zykluszeiten beispielsweise der Lichtsignalanlage heruntergezählt werden. Die Zähleinheit ermöglicht eine zuverlässige Extrapolation.

In einer weiteren Ausgestaltung ist der maximale Grenzwert eine Konfidenz größer als 90%, bevorzugt 95%.

In einer weiteren Ausgestaltung liegt der minimale Grenzwert eine Konfidenz zwischen 20% und 30%.

In einer weiteren Ausgestaltung ist die Anlage eine Lichtsignalanlage oder sonstige Anlage im Bereich des Verkehrs. Diese Grenzwerte haben sich hinsichtlich der Zuverlässigkeit des angepassten aktuellen Restzeitwerts als Ausgabewert als besonders vorteilhaft erwiesen.

Es können eine oder mehrere Maßnahmen nach der Bestimmung des angepassten aktuellen Restzeitwerts als Ausgabewert des erfindungsgemäßen Verfahrens eingeleitet werden. Die Maßnahmen können gleichzeitig, nacheinander oder auch stufenweise durchgeführt werden.

Als erstes kann der Ausgabewert dem Nutzer oder Anwender auf einer Anzeigeeinheit einer Recheneinheit angezeigt werden. Die Ausgabe der Prognose wird vom Nutzer vorteilhafterweise im Gegensatz zum Stand der Technik als gleichmäßiges Herunterzählen empfunden. Dadurch wird das Vertrauen in das zugrundeliegende Prognosesystem verbessert. Weiterhin kann der Ausgabewert gespeichert werden, der Ausgabewert selbst oder in Form einer entsprechenden Nachricht oder Mitteilung an eine andere Einheit, wie ein Endgerät, eine Steuereinheit oder sonstige Recheneinheit übertragen werden. Die empfangende Recheneinheit kann nach Empfang ebenfalls weitere entsprechende Maßnahmen einleiten. Weitere Maßnahmen sind Routenplanung, Starten eines Motors eines autonomen Fahrzeugs oder sonstige Steuerungsmaßnahmen.

Die Erfindung betrifft ferner eine Bestimmungseinheit. Dementsprechend wird das erfindungsgemäße Verfahren durch eine Bestimmungseinheit durchgeführt. Die Bestimmungseinheit ist eine beliebige Recheneinheit. Zusätzlich zur Bestimmung des angepassten aktuellen Restzeitwerts kann die Bestimmungseinheit auch eine oder mehrere der obigen Maßnahmen selbst einleiten. Dadurch werden die Maßnahmen vorteilhafterweise zeitnah sowie effizient ergriffen.

Die Erfindung betrifft ferner ein Computerprogrammprodukt mit einem Computerprogramm, das Mittel zur Durchführung des oben beschriebenen Verfahrens, wenn das Computerprogramm auf einer programmgesteuerten Einrichtung zur Ausführung gebracht wird.

Ein Computerprogrammprodukt, wie z.B. ein Computerprogramm-Mittel, kann beispielsweise als Speichermedium, wie z.B. Speicherkarte, USB-Stick, CD-ROM, DVD, oder auch in Form einer herunterladbaren Datei von einem Server in einem Netzwerk bereitgestellt oder geliefert werden. Dies kann zum Beispiel in einem drahtlosen Kommunikationsnetzwerk durch die Übertragung einer entsprechenden Datei mit dem Computerprogrammprodukt oder dem Computerprogramm-Mittel erfolgen. Als programmgesteuerte Einrichtung kommt insbesondere eine Steuereinrichtung, wie beispielsweise eine Industriesteuerungs-PC oder eine Speicherprogrammierbare Steuerung oder ein Programmable Logic Controller, kurz PLC, oder ein Mikroprozessor für eine Smartcard oder dergleichen in Frage.

### 4. Kurze Beschreibung der Zeichnungen

In der folgenden detaillierten Beschreibung werden vorliegend bevorzugte Ausführungsformen der Erfindung weiter beschrieben mit Bezug auf die folgenden Figuren.
- FIG 1: zeigt ein erfindungsgemäßes Ablaufdiagramm des Verfahrens zum Bestimmen eines angepassten aktuellen Restzeitwerts für eine Anlage.
- FIG 2: zeigt eine beispielhafte Restzeitprognose gemäß dem Stand der Technik ohne Glättung.
- FIG 3: zeigt eine beispielhafte Restzeitprognose gemäß einer Ausführungsform der Erfindung mit Glättung.

### 5. Beschreibung der bevorzugten Ausführungsformen

Im Folgenden werden bevorzugte Ausführungsformen der vorliegenden Erfindung in Bezug auf die Figuren beschrieben.

Figur 1 stellt ein Ablaufdiagramm des erfindungsgemäßen Verfahrens mit den Verfahrensschritten S1 bis S3 schematisch dar. Die einzelnen Verfahrensschritte können jeweils durch die Bestimmungseinheit oder auch deren Untereinheiten durchgeführt werden. In den ersten beiden Schritten S1 und S2 werden die Eingabedatensätze empfangen, vorherige Prognosen und die aktuelle Prognose, wie weiter oben im Detail erläutert.

Die Prognosen können Ausgangsinformationen eines neuronalen Netzes sein und umfassen die prognostizierte Restzeit bis zum Signalwechsel sowie die Konfidenz der Restzeitprognose.

Gemäß dem Stand der Technik wird nur der aktuelle Restzeitwert der Restzeitprognose ausgegeben unabhängig von der zugehörigen aktuellen Konfidenz. Die nachteiligen Effekte sind in Figur 2 dargestellt. Diese Effekte umfassen beispielsweise
1) einen Einbruch der prognostizierten Restzeit bei geringer Konfidenz mit anschließender Erholung
2) Jitter der Prognose mit abwechselnd steigenden und fallenden Restzeitprognosen
3) Kurzfristige Spikes mit verringerter Konfidenz
4) Stark schwankende Restzeitprognosen insbesondere am Beginn einer Phase

Diese Effekte werden durch das erfindungsgemäße Verfahren in Schritt S3 wie folgt gemildert. Insbesondere wird die Konfidenz der aktuellen Prognose bei der Bestimmung des angepassten aktuellen Restzeitwerts berücksichtigt.

### Glättung kleiner Schwankungen

Die Restzeitprognosen weisen häufig kleinere Schwankungen auf, die zu unerwünschten Vorzeichenwechseln im Gradienten und zu einem ungleichmäßigen Count-Down führen können. Die Glättung dieser Schwankungen kann gemäß einer Ausführungsform der Erfindung dadurch erfolgen, dass bei kleinen relativen Abweichungen zur vorhergehenden Prognose minus einer Sekunde, z.B. kleiner als 20% des um eins verringerten letzten Wertes, der aktuelle Wert verworfen und der vorhergehende Wert um eins reduziert als Prognose übernommen wird.

Der Pseudocode kann wie folgt dargestellt werden: wenn ( Absolutwert(aktuelle Prognose - ( letzter Prognose - 1)) <= 20% des letzter Prognosewert) dann aktuelle Prognose = letzte Prognose - 1

### Glättung größerer Schwankungen

Falls die Schwankungen der Restzeitprognosen größer als die obigen kleinen Schwankungen sind, kann diese Prognose gemäß einer Ausführungsform der Erfindung durch ein IIR-Filter erster Ordnung geglättet werden, bei dem der Filterkoeffizient von der Konfidenz der aktuellen Prognose abhängt. Dies führt vorteilhafterweise zu einer schnellen Anpassung der Prognose bei hoher Konfidenz, wobei nur große Stufen verringert werden, während bei geringerer Konfidenz die Anpassung entsprechend langsamer erfolgt.

Der Pseudocode kann wie folgt dargestellt werden: aktuelle Prognose =letzte Prognose + Gerundeter Wert/ ( (aktuelle Prognose - letzter Prognose) * Filterkoeffizient * Konfidenz der aktuellen Prognose )

### Integration dauerhafter kleiner Abweichungen der geglätteten Prognose

Die Glättung geringer Schwankungen der Restzeitprognose kann dazu führen, dass eine dauerhafte konstante Abweichung der Restzeitprognose verbleibt. Um solche konstanten Abweichungen zu verringern kann gemäß einer Ausführungsform der Erfindung eine Integration der Abweichung zwischen der ursprünglichen und der geglätteten Prognose erfolgen, wobei diese Abweichung über einen Integratorkoeffizienten und die Konfidenz des aktuellen Prognosewertes skaliert wird.

Der Pseudocode kann wie folgt dargestellt werden: integrierte Abweichung = letzte integrierte Abweichung + (ursprüngliche Prognose - geglättete Prognose ) * Integratorkoeffizienz * Konfidenz der aktuellen Prognose wenn integrierte Abweichung > 1 dann aktuelle Prognose = aktuelle Prognose + 1 und integrierte Abweichung = integrierte Abweichung - 1 wenn integrierte Abweichung < -1 dann aktuelle Prognose = aktuelle Prognose - 1 und integrierte Abweichung = integrierte Abweichung + 1

### Glättung von Spikes mit verringerter Konfidenz

Bei der prognostizierten Restzeit kann es zu kurzzeitigen Sprüngen mit gleichzeitigem Einbruch der Konfidenz bis hin zu Spikes kommen. Um diese kurzzeitigen Störungen auszugleichen wird die gelieferte Prognose bei signifikanten Einbrüchen der Konfidenz **z.B.** auf unter 80% der Konfidenz der letzten Prognose gemäß einer Ausführungsform der Erfindung verworfen und die letzte Prognose weiter heruntergezählt.

Der Pseudocode kann wie folgt dargestellt werden: wenn ( Konfidenz der aktuellen Prognose < 80% der Konfidenz der letzten Prognose ) *dann aktuelle Prognose* = *letzte Prognose -* 1

### Glättung von Prognosen mit hoher bzw. niedriger absoluter Konfidenz

Falls eine Restzeitprognose eine besonders hohe Konfidenz aufweist, z.B. größer als 95% mit der die Prognose somit als gesichert angenommen werden kann, dann wird diese Prognose gemäß einer Ausführungsform der Erfindung nicht weiter geglättet, sondern kann direkt übernommen werden. Diese Prognose liegt bereits ohne Glättung sehr nahe am Zielwert.

Der Pseudocode kann wie folgt dargestellt werden: wenn Konfidenz der aktuellen Prognose > Konfidenz einer als gesichert angenommen Prognose dann aktuelle Prognose = ursprüngliche Prognose

Falls eine Prognose eine sehr niedrige absolute Konfidenz hat z.B. < 20% und die letzte Prognose eine höhere Konfidenz hat, dann wird die letzte prognostizierte Restzeit gemäß einer Ausführungsform der Erfindung weiter heruntergezählt. wenn (Konfidenz der aktuellen Prognose < minimal notwendige Konfidenz) und (Konfidenz der letztes Prognose > minimal notwendige Konfidenz) dann aktuelle Prognose = letzte Prognose - 1

Figur 3 zeigt die geglättete Restzeitprognose gemäß einer Ausführungsform der Erfindung. Die nachteiligen Effekte können wie folgt verringert werden:
Zu 1) Der Einbruch der prognostizierten Restzeit wird vermieden.
Zu 2) Der Jitter der Restzeitprognose wird geglättet.
Zu 3) Die kurzfristigen Spikes mit verringerter Konfidenz werden ignoriert.
Zu 4) Die großen Schwankungen in der Restzeitprognose werden verringert.

Der folgende Pseudocode zeigt eine beispielhafte Implementierung für das Verfahren gemäß einer Ausführungsform der Erfindung mit Glättung in Python, wobei zusätzliche Nebenbedingungen, z.B. keine negative Restzeit, berücksichtigt wurden.

## Patentansprüche

1. Computer-implementiertes Verfahren zum Bestimmen eines angepassten aktuellen Restzeitwerts für eine Anlage, aufweisend die Schritte:
a. Empfangen einer Mehrzahl vorheriger Restzeitwerte mit jeweils mindestens einer zugehörigen Konfidenz in einem bestimmten Zeitraum über eine oder mehrere Schnittstellen durch eine Bestimmungseinheit (S1), aufweisend
b. mindestens einen letzten vorherigen Restzeitwert aus der Mehrzahl der vorherigen Restzeitwerte, welcher dem aktuellen Restzeitwert zeitlich in dem bestimmten Zeitraum unmittelbar vorausgeht;
c. Empfangen des aktuellen Restzeitwerts mit mindestens einer aktuellen Konfidenz über die eine oder die mehreren Schnittstellen durch die Bestimmungseinheit (S2);
d. Bestimmen des angepassten aktuellen Restzeitwerts auf Basis mindestens eines vorherigen Restzeitwerts der Mehrzahl der vorherigen Restzeitwerte mit den jeweiligen zugehörigen Konfidenzen in Abhängigkeit von der aktuellen Konfidenz durch die Bestimmungseinheit (S3); und
e. Durchführen einer Maßnahme durch die Bestimmungseinheit, wobei die Maßnahme ausgewählt ist aus der Gruppe bestehend aus:
- Ausgeben des angepassten aktuellen Restzeitwerts und/oder zugehöriger Daten auf einer Anzeigeeinheit,
- Speichern des angepassten aktuellen Restzeitwerts und/oder zugehöriger Daten in einer Speichereinheit, und
- Übermitteln des angepassten aktuellen Restzeitwerts und/oder zugehöriger Daten an eine Recheneinheit.

2. Verfahren nach Anspruch 1, wobei die Restzeitwerte und Konfidenzen über mindestens eine Eingabeschnittstelle von einer Recheneinheit oder Speichereinheit empfangen werden.

3. Verfahren nach Anspruch 1 oder Anspruch 2, wobei die Restzeitwerte und Konfidenzen Ausgabewerte eines neuronalen Netzes sind.

4. Verfahren nach einem der vorhergehenden Ansprüche, weiterhin aufweisend
- Bereitstellen des aktuellen Restzeitwerts als angepassten aktuellen Restzeitwert, falls die mindestens eine aktuelle Konfidenz des aktuellen Restzeitwerts einen festgelegten maximalen Grenzwert überschreitet;
- Bestimmen des angepassten aktuellen Restwerts durch Extrapolieren des letzten vorherigen Restzeitwerts, falls die mindestens eine aktuelle Konfidenz des aktuellen Restzeitwerts einen festgelegten minimalen Grenzwert unterschreitet,
und
Bereitstellen des extrapolierten Restzeitwerts als angepassten aktuellen Restzeitwert; oder
- Bestimmen des angepassten aktuellen Restzeitwerts durch Extrapolieren des letzten vorherigen Restzeitwerts, falls die mindestens eine aktuelle Konfidenz des aktuellen Restzeitwerts einen bestimmten Prozentsatz der vorherigen Konfidenz des letzten vorherigen Restzeitwerts unterschreitet und
Bereitstellen des extrapolierten Restzeitwerts als angepassten aktuellen Restzeitwert.

5. Verfahren nach Anspruch 4, wobei das Extrapolieren das lineare Herunterzählen einer vorbestimmten Zykluszeit der Anlage durch eine Zähleinheit umfasst.

6. Verfahren nach Anspruch 4 oder Anspruch 5, wobei der maximale Grenzwert eine Konfidenz größer als 90%, bevorzugt 95% ist.

7. Verfahren nach Anspruch 4 oder Anspruch 5, wobei der minimale Grenzwert eine Konfidenz zwischen 20% und 30% liegt.

8. Verfahren nach einem der vorhergehenden Ansprüche, wobei die Anlage eine Lichtsignalanlage oder sonstige Anlage im Bereich des Verkehrs ist.

9. Bestimmungseinheit zum Durchführen des Verfahrens nach einem der vorhergehenden Ansprüche.

10. Computerprogrammprodukt mit einem Computerprogramm, das Mittel zur Durchführung des Verfahrens nach einem der Ansprüche 1 bis 8 aufweist, wenn das Computerprogramm auf einer programmgesteuerten Einrichtung zur Ausführung gebracht wird.

## Claims

1. Computer-implemented method for determining an adapted current remaining time value for an installation, having the steps of:
a. a determination unit receiving a plurality of previous remaining time values, each with at least one associated confidence, in a particular period of time via one or more interfaces (S1), having
b. at least one last previous remaining time value from the plurality of previous remaining time values that immediately temporally precedes the current remaining time value in the particular period of time;
c. the determination unit receiving the current remaining time value with at least one current confidence via the one or more interfaces (S2);
d. the determination unit determining the adapted current remaining time value on the basis of at least one previous remaining time value of the plurality of previous remaining time values with the respective associated confidences on the basis of the current confidence (S3); and
e. the determination unit carrying out a measure, wherein the measure is selected from the group consisting of:
- outputting the adapted current remaining time value and/or associated data on a display unit,
- storing the adapted current remaining time value and/or associated data in a storage unit, and
- transmitting the adapted current remaining time value and/or associated data to a computing unit.

2. Method according to Claim 1, wherein the remaining time values and confidences are received by a computing unit or storage unit via at least one input interface.

3. Method according to Claim 1 or Claim 2, wherein the remaining time values and confidences are output values from a neural network.

4. Method according to one of the preceding claims, also comprising
- providing the current remaining time value as the adapted current remaining time value if the at least one current confidence of the current remaining time value exceeds a defined maximum limit value;
- determining the adapted current remaining value by extrapolating the last previous remaining time value if the at least one current confidence of the current remaining time value falls below a defined minimum limit value,
and
providing the extrapolated remaining time value as the adapted current remaining time value; or
- determining the adapted current remaining time value by extrapolating the last previous remaining time value if the at least one current confidence of the current remaining time value falls below a particular percentage of the previous confidence of the last previous remaining time value, and
providing the extrapolated remaining time value as the adapted current remaining time value.

5. Method according to Claim 4, wherein the extrapolation comprises linearly counting down a predetermined cycle time of the installation by way of a counting unit.

6. Method according to Claim 4 or Claim 5, wherein the maximum limit value is a confidence of greater than 90%, preferably 95%.

7. Method according to Claim 4 or Claim 5, wherein the minimum limit value is a confidence of between 20% and 30%.

8. Method according to one of the preceding claims, wherein the installation is a light signal installation or another installation in the traffic sector.

9. Determination unit for carrying out the method according to one of the preceding claims.

10. Computer program product having a computer program that has means for carrying out the method according to one of Claims 1 to 8 when the computer program is executed on a program-controlled device.

## Revendications

1. Procédé mis en œuvre par ordinateur destiné à déterminer une valeur de temps restante actuelle adaptée pour une installation, présentant les étapes :
a. réception d'une multitude de valeurs de temps restantes précédentes chacune avec au moins une confiance associée dans une période de temps déterminée par une ou plusieurs interfaces par une unité de détermination (S1), comportant
b. au moins une dernière valeur de temps restante précédente issue de la multitude des valeurs de temps restantes précédentes, laquelle précède immédiatement la valeur de temps restante actuelle dans le temps dans la période déterminée ;
c. réception de la valeur de temps restante actuelle avec au moins une confiance actuelle par les une ou les plusieurs interfaces par l'unité de détermination (S2) ;
d. détermination de la valeur de temps restante actuelle adaptée sur la base d'au moins une valeur de temps restante précédente de la multitude des valeurs de temps restantes précédentes avec les confiances associées respectives en fonction de la confiance actuelle par l'unité de détermination (S3) ; et
e. mise en œuvre d'une mesure par l'unité de détermination, la mesure étant choisie parmi le groupe constitué de :
- envoi de la valeur de temps restante actuelle adaptée et/ou de données associées sur une unité d'affichage,
- stockage de la valeur de temps restante actuelle adaptée et/ou de données associées dans une unité de stockage, et
- transfert de la valeur de temps restante actuelle adaptée et/ou de données associées à une unité de calcul.

2. Procédé selon la revendication 1, les valeurs de temps restantes et les confiances étant reçues par une unité de calcul ou une unité de stockage par au moins une interface de saisie.

3. Procédé selon la revendication 1 ou la revendication 2, les valeurs de temps restantes et les confiances étant des valeurs de sortie d'un réseau neuronal.

4. Procédé selon l'une des revendications précédentes, présentant par ailleurs
- fourniture de la valeur de temps restante actuelle en tant que valeur de temps restante actuelle adaptée si l'au moins une confiance actuelle de la valeur de temps restante actuelle dépasse une valeur limite maximale fixée ;
- détermination de la valeur restante actuelle adaptée par extrapolation de la dernière valeur de temps restante précédente si l'au moins une confiance actuelle de la valeur de temps restante actuelle ne dépasse pas une valeur limite minimale fixée,
et
fourniture de la valeur de temps restante extrapolée en tant que valeur de temps restante actuelle adaptée ; ou
- détermination de la valeur de temps restante actuelle adaptée par extrapolation de la dernière valeur de temps restante précédente si l'au moins une confiance actuelle de la valeur de temps restante actuelle ne dépasse pas une pourcentage déterminé de la confiance précédente de la dernière valeur de temps restante précédente et
fourniture de la valeur de temps restante extrapolée en tant que valeur de temps restante actuelle adaptée.

5. Procédé selon la revendication 4, l'extrapolation comprenant le comptage à rebours linéaire d'un temps de cycle prédéterminé de l'installation par une unité de comptage.

6. Procédé selon la revendication 4 ou la revendication 5, la valeur limite maximale étant une confiance supérieure à 90 %, de manière préférée à 95 %.

7. Procédé selon la revendication 4 ou la revendication 5, la valeur limite minimale étant une confiance comprise entre 20 % et 30 %.

8. Procédé selon l'une des revendications précédentes, l'installation étant une installation de signalisation tricolore ou une autre installation dans le domaine de la circulation routière.

9. Unité de détermination destinée à mettre en œuvre le procédé selon l'une des revendications précédentes.

10. Produit-programme d'ordinateur avec un programme informatique, qui comporte des moyens de mise en œuvre du procédé selon l'une des revendications 1 à 8 lorsque le programme informatique est exécuté sur un dispositif commandé par un programme.
